# FASCICULE DE BREVET EUROPEEN

(11) **EP 3 431 356 B1**
(45) Date de publication et mention de la délivrance du brevet: **01.09.2021**
(21) Numéro de dépôt: 18183680.0
(22) Date de dépôt: 16.07.2018
(51) Int. Cl.: B61C 15/08, B61D 35/00

(54) **VOITURE DE TRAIN, TRAIN ET MÉTHODE DE CONTRÔLE DE LA TEMPÉRATURE À L'INTÉRIEUR D'UN CABINET DE TOILETTES APPARTENANT À UNE VOITURE DE TRAIN**
ZUGWAGEN, ZUG UND METHODE ZUR TEMPERATURKONTROLLE IM INNERN EINER TOILETTE, DIE ZU EINEM ZUGWAGEN GEHÖRT
TRAIN CARRIAGE, TRAIN AND METHOD FOR CONTROLLING THE TEMPERATURE INSIDE A TOILET CUBICLE OF A TRAIN CARRIAGE

(30) Priorité: 17.07.2017 FR 1756746
(43) Date de publication de la demande: 23.01.2019
(73) Titulaire: ALSTOM Transport Technologies, 93400 Saint-Ouen (FR)
(72) Inventeur: DO, Huu-Thi, 17300 ROCHEFORT (FR)
(74) Mandataire: Lavoix

(56) Documents cités:
- EP-A1- 0 731 020
- CN-Y- 201 151 395
- JP-A- H07 267 082
- JP-A- 2005 291 650
- US-A1- 2013 252 527

## Description

La présente invention concerne une voiture de train.

De manière connue, par exemple de CN 201 151 395 Y, une voiture de train comprend une plateforme desservant au moins un cabinet de toilettes. Pour assurer la ventilation du cabinet de toilettes, et évacuer les mauvaises odeurs, le cabinet de toilettes comprend au moins une entrée d'air, pour faire entrer de l'air de la plateforme à l'intérieur du cabinet de toilettes et une bouche d'extraction d'air, pour évacuer l'air du cabinet de toilettes à l'extérieur du voiture.

On génère ainsi un courant d'air entre l'entrée d'air et la bouche d'extraction, ce qui permet, en plus de l'évacuation des mauvaises odeurs, de conserver la température du cabinet de toilettes à un niveau proche de celui de la plateforme, laquelle est souvent climatisée.

De manière connue en soi, lorsqu'un train passe sous un tunnel, on ferme toutes les ouvertures du voiture communiquant avec l'extérieur pour éviter la propagation d'ondes de pression désagréables pour les oreilles des passagers. En d'autres termes, le train est complètement fermé et étanche lorsqu'il passe sous un tunnel. Il n'y a alors plus d'extraction d'air dans le cabinet de toilettes.

Cela peut poser des problèmes en période de forte chaleur sur un trajet comportant une succession de tunnels. Effectivement, à cause de l'absence de ventilation à l'intérieur du cabinet de toilettes lorsque le train passe sous un tunnel, la température à l'intérieur du cabinet de toilettes grimpe, ce qui peut conduire à des malaises, notamment en présence de personnes âgées.

Pour pallier ces inconvénients, on pourrait envisager d'installer un système de climatisation dans le cabinet de toilettes. Cela reviendrait à insuffler de l'air froid dans le cabinet de toilettes. Toutefois, lorsque le train passe sous un tunnel et que la bouche d'excitation d'air est fermée, insuffler de l'air froid à l'intérieur du cabinet de toilettes entrainerait une augmentation de pression et des fuites d'air vers la plateforme, avec potentiellement des nuisances odorantes pour les passagers.

C'est à ces inconvénients qu'entend plus particulièrement remédier l'invention, en proposant une voiture dans lequel le cabinet de toilettes peut être refroidi même en l'absence de ventilation, et sans engendrer de fuites d'air en direction de la plateforme.

A cet effet l'invention concerne une voiture de train, un train et une méthode de contrôle de la température conformes aux revendications annexées.

Grâce à l'invention, le module Peltier produit, par convection avec l'air ambiant à l'intérieur du cabinet de toilettes, un courant d'air froid qui se dirige sous son propre poids en direction du sol du cabinet de toilettes. On diminue alors la température à l'intérieur du cabinet de toilettes et on crée en outre un léger brassage de l'air par convection. L'avantage à utiliser un module Peltier est que celui-ci peut fonctionner sans extraction d'air, c'est-à-dire même lorsque le train passe sous un tunnel et que celui-ci ne modifie pas la pression à l'intérieur du cabinet de toilettes. Il n'y a donc pas de risques de provoquer des fuites d'air vers la plateforme.

L'invention est d'autres avantages de celle-ci apparaitront plus clairement à la lumière de la description qui va suivre d'un mode de réalisation d'une voiture conforme à son principe, donnée uniquement à titre d'exemple et faite en référence à la figure 1 représentant un schéma d'un cabinet de toilettes appartenant à une voiture conforme à l'invention.

La figure 1 montre un cabinet de toilettes 2 faisant partie d'une voiture de train (non représenté). Typiquement, le cabinet de toilettes est desservi par ce qu'on appelle une plateforme d'accès voyageurs (non représentée), correspondant à l'espace entre les voitures qui donne accès au quai grâce aux portes d'accès voyageurs. Le train peut être un train à grande vitesse ou au contraire un train de voyageurs standard.

Le cabinet de toilettes 2 comprenant au moins une entrée d'air 4, pour faire entrer de l'air de la plateforme à l'intérieur du cabinet de toilettes et une bouche d'extraction d'air 6, pour évacuer l'air du cabinet de toilettes 2 à l'extérieur du voiture. Dans l'exemple, l'entrée d'air 4 est une grille intégrée à une porte 8 du cabinet de toilettes et la bouche d'extraction d'air 6 est intégrée au plafond 10 du cabinet de toilettes. En variante, on pourrait imaginer que la bouche d'extraction d'air 6 soit intégrée à une paroi du cabinet de toilettes, de préférence en partie haute, à proximité du plafond 10.

Typiquement, la bouche d'extraction d'air 6 communique avec une gaine d'extraction d'air 7 ouverte sur l'extérieur du voiture. Dans l'exemple, la gaine d'extraction d'air 7 s'étend à partir du plafond 10 du cabinet de toilettes.

Le cabinet de toilettes est équipé d'un système de refroidissement, qui ne comprend pas de système de climatisation avec insufflation d'air froid. En effet, le système de refroidissement comprend un module Peltier 12. Typiquement, le module Peltier 12 est intégré au plafond 10 du cabinet de toilettes 2, c'est-à-dire logé dans le faux-plafond du cabinet de toilettes. En variante, on pourrait imaginer que le module Peltier 12 soit intégré à une paroi latérale du cabinet de toilettes 2, de préférence en partie haute, à proximité du plafond 10.

Le module Peltier 12 comprend une surface froide 120 orientée vers l'intérieur du cabinet de toilettes et une surface chaude 122 orientée de manière opposée à la surface froide 120, c'est-à-dire vers l'extérieur du cabinet de toilettes 2.

Avantageusement, le système de refroidissement comprend un dispositif thermique 14 pour évacuer la chaleur de la surface chaude 122 du module Peltier 12. Effectivement, pour être efficace, la surface chaude 122 du module Peltier 12 doit être refroidie. Cela signifie que la chaleur de la surface chaude 122 doit être évacuée.

Dans l'exemple, le dispositif thermique 14 comprend au moins une ailette. Cette ailette permet par définition d'augmenter la surface de contact avec l'air pour augmenter les échanges convectifs, et donc le transfert de chaleur. En variante, le dispositif thermique 14 pourrait également comprendre, en remplacement ou en complément, un caloduc.

Avantageusement, le dispositif thermique 14, quel qu'il soit, est disposé de façon à transférer la chaleur de la surface chaude 122 du module Peltier 12 au volume d'air contenu à l'intérieur de la gaine d'extraction d'air 7. Comme la gaine d'extraction d'air 7 s'étend à partir du plafond 10, le volume d'air chaud dans la gaine 7 ne s'échappe pas à l'intérieur du cabinet de toilettes 2.

Le fonctionnement du système de refroidissement est le suivant. Tant que le train n'est pas dans un tunnel, la gaine d'extraction 7 est ouverte et on a la présence d'un courant d'air entre l'entrée d'air 4 et la bouche d'extraction d'air 6, comme représenté par les flèches F1 à la figure 1. Ce courant d'air permet, d'une part, d'évacuer les mauvaises odeurs à l'extérieur du voiture et, d'autre part, de conserver la température du cabinet de toilettes 2 à un niveau proche de celui de la plateforme, laquelle est de préférence climatisée. Lorsque le train passe sous un tunnel, en revanche, la gaine d'extraction d'air 7 se ferme et il n'y a plus de ventilation à l'intérieur du cabinet de toilettes 2. On active alors le module Peltier 12 pour éviter d'avoir une température trop élevée à l'intérieur du cabinet de toilettes.

Typiquement, le voiture est équipé d'un mécanisme (non représenté) pour arrêter automatiquement l'extraction d'air à l'intérieur du cabinet de toilettes 2 lorsque le train passe sous un tunnel. Ce type de mécanisme est connu en soi, c'est pourquoi il n'est pas décrit plus avant.

Eventuellement, le module Peltier 12 peut être activé aussi lorsque la simple ventilation naturelle ne suffit pas à refroidir le cabinet de toilettes 2 qui, on le rappelle, n'est pas climatisé. Cela peut arriver en période de grosse chaleur ou plus simplement dans les pays chauds. Typiquement, on peut envisager d'activer le module Peltier uniquement lorsque la température mesurée est supérieure à une première valeur seuil, par exemple égale à 25°C. Pour cela, il convient de mesurer en permanence la température à l'intérieur du cabinet de toilettes 2.

Avantageusement, le cabinet de toilettes 2 est équipé d'un capteur de température (non représenté) et d'une unité électronique (non représentée) de commande du module Peltier 12, laquelle est capable de collecter la température mesurée par le capteur et de commander l'activation du module Peltier 12 en fonction de la température mesurée, notamment d'activer le module Peltier 12 uniquement lorsque la température mesurée est supérieure à une valeur seuil, par exemple de l'ordre de 25°C. Ce type de régulation permet de faire fonctionner le module Peltier uniquement lorsque nécessaire et donc de faire des économies d'énergie.

Le module Peltier 12 produit, par convection avec l'air ambiant à l'intérieur du cabinet de toilettes 2, un courant d'air froid F2 qui se dirige sous son propre poids en direction du sol du cabinet de toilettes. On diminue alors la température à l'intérieur du cabinet de toilettes 2 et on crée en outre un léger brassage de l'air par convection. Le module Peltier 12 peut fonctionner sans extraction d'air, c'est-à-dire même lorsque le train passe sous un tunnel et son fonctionnement ne modifie pas la pression à l'intérieur du cabinet de toilettes. Il n'y a donc pas de risques de provoquer des fuites d'air vers la plateforme.

La méthode utilisée pour contrôler la température à l'intérieur du cabinet de toilettes 2 comprend donc au moins deux étapes consistant à :
a) mesurer la température à l'intérieur du cabinet de toilettes 2,
b) activer le module Peltier 12 uniquement lorsque la température mesurée est supérieure à une première valeur seuil et/ou lorsque le voiture de train passe sous un tunnel.

Avantageusement, on peut également envisager de désactiver le module Peltier 12 lorsque la température mesurée chute en dessous d'une seconde valeur seuil, inférieure à la première valeur seuil. Typiquement, cette seconde valeur seuil peut être de l'ordre de 15°C. On évite alors qu'il fasse trop froid dans le cabinet de toilettes 2.

Les caractéristiques du mode de réalisation et des différentes variantes peuvent être combinées entre elles pour générer de nouveaux modes de réalisation de l'invention dans le domaine défini par la portée des revendications jointes.

## Revendications

1. Voiture de train comprenant une plateforme desservant au moins un cabinet de toilettes (2), le cabinet de toilettes comprenant au moins une entrée d'air (4), pour faire entrer de l'air de la plateforme à l'intérieur du cabinet de toilettes et une bouche d'extraction d'air (6), la bouche d'extraction d'air (6) communiquant avec une gaine d'extraction d'air (7) pour évacuer l'air du cabinet de toilettes à l'extérieur de la voiture,
**caractérisée en ce que** le cabinet de toilettes (2) est équipé d'un système de refroidissement, comprenant un module Peltier (12) et un dispositif thermique (14) pour évacuer la chaleur d'une surface chaude du module Peltier (12), le dispositif thermique (14) étant disposé de façon à transférer la chaleur de la surface chaude du module Peltier (12) au volume d'air contenu à l'intérieur de la gaine (7).

2. Voiture selon la revendication 1, **caractérisée en ce que** le module Peltier (12) est intégré au plafond (10) du cabinet de toilettes ou à une paroi du cabinet de toilettes.

3. Voiture selon l'une quelconque des revendications précédentes, **caractérisée en ce que** le dispositif thermique (14) comprend au moins une ailette.

4. Voiture selon l'une quelconque des revendications précédentes, **caractérisée en ce que** le dispositif thermique (14) comprend au moins un caloduc.

5. Voiture selon l'une quelconque des revendications précédentes, **caractérisée en ce que** l'entrée d'air (4) est une grille intégrée à une porte (8) du cabinet de toilettes.

6. Voiture selon l'une quelconque des revendications précédentes, **caractérisée en ce que** le voiture est équipé d'un mécanisme pour arrêter l'extraction d'air à l'intérieur du cabinet de toilettes (2) lorsque le voiture passe sous un tunnel.

7. Train comprenant une voiture selon l'une quelconque des revendications précédentes.

8. Méthode de contrôle de la température à l'intérieur d'un cabinet de toilettes d'une voiture de train selon l'une des revendications 1 à 6, cette méthode comprenant au moins deux étapes consistant à :
a) mesurer la température à l'intérieur du cabinet de toilettes (2), et
b) activer le module Peltier (12) uniquement lorsque la température mesurée est supérieure à une première valeur seuil et/ou lorsque le voiture de train passe sous un tunnel.

## Patentansprüche

1. Eisenbahn-Wagen mit einer Plattform, die wenigstens einen Toilettenraum (2) anbindet, wobei der Toilettenraum aufweist wenigstens einen Lufteinlass (4) zum Einlassen von Luft von der Plattform in das Innere des Toilettenraums und einen Luftentnahme-Anschluss (6), wobei der Luftentnahme-Anschluss (6) mit einem Luftentnahme-Kanal (7) kommuniziert zum Abführen der Luft von dem Toilettenraum zum Äußeren des Wagens,
**dadurch gekennzeichnet, dass** der Toilettenraum (2) mit einem Kühlsystem ausgestattet ist, das aufweist ein Peltier-Modul (12) und eine thermische Vorrichtung (14) zum Abführen der Wärme von einer Warmfläche des Peltier-Moduls (12), wobei die thermische Vorrichtung (14) angeordnet ist, um die Wärme von der Warmfläche des Peltier-Moduls (12) an das im Inneren des Kanals (7) enthaltene Luftvolumen zu übertragen.

2. Wagen gemäß Anspruch 1, **dadurch gekennzeichnet, dass** das Peltier-Modul (12) in die Decke (10) des Toilettenraums oder in eine Wand des Toilettenraums integriert ist.

3. Wagen gemäß irgendeinem der vorhergehenden Ansprüche, **dadurch gekennzeichnet, dass** die thermische Vorrichtung (14) wenigstens eine Rippe aufweist.

4. Wagen gemäß irgendeinem der vorhergehenden Ansprüche, **dadurch gekennzeichnet, dass** die thermische Vorrichtung (14) wenigstens ein Wärmeleitrohr aufweist.

5. Wagen gemäß irgendeinem der vorhergehenden Ansprüche, **dadurch gekennzeichnet, dass** der Lufteinlass (4) ein Gitter ist, das in eine Tür (8) des Toilettenraums integriert ist.

6. Wagen gemäß irgendeinem der vorhergehenden Ansprüche, **dadurch gekennzeichnet, dass** der Wagen ausgestattet ist mit einem Mechanismus zum Stoppen des Entnehmens von Luft im Inneren des Toilettenraums (2), wenn der Wagen durch einen Tunnel passiert.

7. Zug mit einem Wagen gemäß irgendeinem der vorhergehenden Ansprüche.

8. Verfahren zum Steuern der Temperatur im Inneren eines Toilettenraums eines Eisenbahn-Wagens gemäß irgendeinem der Ansprüche 1 bis 6, wobei dieses Verfahren wenigstens zwei Schritte aufweist, die bestehen aus:
a) Messen der Temperatur im Inneren des Toilettenraums (2) und
b) Aktivieren des Peltier-Moduls (12) einzig wenn die gemessene Temperatur größer als ein erster Schwellenwert ist und/oder wenn der Wagen durch einen Tunnel passiert.

## Claims

1. Train carriage comprising a platform leading into at least one toilet cubicle (2), the toilet cubicle comprising at least one air inlet (4) for allowing air entry from the platform to the inside of the toilet cubicle and an air extraction opening (6), the air extraction opening (6) communicating with an air extraction duct (7) for removing the air from the toilet cubicle to the outside of the carriage,
**characterised in that** the toilet cubicle (2) is fitted with a cooling system comprising a Peltier module (12) and a thermal device (14) for removing the heat from a warm surface of the Peltier module (12), the thermal device (14) being disposed so as to transfer the heat from the warm surface of the Peltier module (12) to the volume of air contained inside the duct (7).

2. Carriage according to claim 1, **characterised in that** the Peltier module (12) is integrated with the ceiling (10) of the toilet cubicle or with a wall of the toilet cubicle.

3. Carriage according to any of the preceding claims, **characterised in that** the thermal device (14) comprises at least one fin.

4. Carriage according to any of the preceding claims, **characterised in that** the thermal device (14) comprises at least one heat pipe.

5. Carriage according to any of the preceding claims, **characterised in that** the air inlet (4) is a grille integrated with a door (8) of the toilet cubicle.

6. Carriage according to any of the preceding claims, **characterised in that** the carriage is fitted with a mechanism for stopping the air extraction inside the toilet cubicle (2) when the carriage passes through a tunnel.

7. Train including a carriage according to any of the preceding claims.

8. Method of controlling the temperature inside a toilet cubicle of a train carriage according to one of the claims 1 to 6, this method comprising at least two steps consisting of:
a) measuring the temperature inside the toilet cubicle (2), and
b) activating the Peltier module (12) only when the measured temperature is greater than a first threshold value and/or when the train carriage passes through a tunnel.
